# EUROPÄISCHE PATENTSCHRIFT

(11) **EP 2 563 678 B1**
(45) Veröffentlichungstag und Bekanntmachung des Hinweises auf die Patenterteilung: **17.09.2014**
(21) Anmeldenummer: 11703599.8
(22) Anmeldetag: 04.02.2011
(51) Int. Cl.: B65D 6/00

(54) **BEHÄLTER MIT ÜBEREINANDER KLAPPBAREN SEITENWÄNDEN**
CONTAINER HAVING SIDE WALLS FOLDABLE OVER ONE ANOTHER
RECIPIENT AVEC PAROIS LATERALES RABATTABLES L'UNE SUR L'AUTRE

(30) Priorität: 27.04.2010 US 768246
(43) Veröffentlichungstag der Anmeldung: 06.03.2013
(73) Patentinhaber: IFCO Systems GmbH, 82049 Pullach (DE)
(72) Erfinder: KELLERER, Richard, 85622 Feldkirchen (DE); BARTH, Christian, 82049 Pullach (DE)
(74) Vertreter: Zimmermann, Tankred Klaus
(86) Internationale Anmeldenummer: PCT/EP2011/000539
(87) Internationale Veröffentlichungsnummer: WO 2011/134557

(56) Entgegenhaltungen:
- AU-B2- 589 903
- US-A1- 2003 132 228
- US-B1- 6 460 717

## Beschreibung

Die Erfindung betrifft einen Behälter zum Transport und zur Lagerung von Gütern mit einem Behälterboden und mit zumindest zwei übereinander klappbaren Seitenwänden gemäß dem Oberbegriff des Anspruchs 1.

Klappbare Behälter sind aus dem Stand der Technik gut bekannt. Derartige Klappbehälter weisen zumeist einen Behälterboden mit einem rechteckförmigen Grundriss auf, an dessen Rändern die klappbaren Seitenwände mittels Scharnieren gelenkt sind, wobei die Scharniere mit Scharnierbolzen in Scharnierbolzenaufnahmen gelenkig, d.h. rotierbar gelagert sind.

In aufgeklappter Stellung der Seitenwände erfolgt ein Rastverbund der Seitenwände untereinander, welcher wieder gelöst werden kann, um die Behälter beispielsweise für den Leertransport zusammenzuklappen, wobei dies nicht zwingend ist.

Bei vielen Klappbehältern sind die Seitenwände höher als die halbe Breite des Behälterbodens ausgebildet, so dass es, wenn zwei gegenüberliegend angeordnete Seitenwände aufeinander zugeklappt werden, zu einem Überlappen der Seitenwände kommt. Aus der US 6,460,717 B1 ist ein Behälter bekannt, bei dem die umgeklappte Seitenwand in zwei Endlagen gebracht werden kann, nämlich in eine untere, in welcher die umgeklappte Seitenwand satt auf dem Behälterboden aufliegt und in eine obere, in welcher die Seitenwand gegenüber der unteren Endlage in Richtung senkrecht vom Behälterboden parallel nach oben versetzt auf der gegenüberliegenden umgeklappten Seitenwand aufliegt. Aus der oberen Endlage heraus ist die Seitenwand aufstellbar. In der US 6,460,717 B1 ist dazu eine Scharnierbolzenaufnahme vorgesehen, welche sich in Form eines bogenförmigen Langlochs vom Behälterboden aus nach oben erstreckt, wobei bei umgeklappter Seitenwand der Scharnierbolzen in der Scharnierbolzenaufnahme in dem Langloch frei beweglich ist.

Nachteilig bei diesem Klappbehälter ist, dass die umgeklappte Seitenwand aus ihrer unteren Endlage zunächst in die obere Endlage angehoben werden muss, in welcher dann die Rotation zum Aufstellen der Seitenwand erfolgen kann. Wird versehentlich versucht, die Seitenwand ausgehend von ihrer unteren Endlage aufzustellen, so kann es zu einem Verklemmen des Scharnierbolzens in der Scharnierbolzenaufnahme kommen, was zu einer Beschädigung des Behälters führen kann.

Der Erfindung liegt die Aufgabe zugrunde, einen einfach aufgebauten und robusten Klappmechanismus für einen Behälter mit klappbaren Seitenwänden zu schaffen, welcher sich durch eine besonders leichte Bedienbarkeit gegenüber den bekannten Klappmechanismen auszeichnet.

Die Aufgabe wird erfindungsgemäß gelöst durch die Merkmale im kennzeichnenden Teil des Anspruchs 1. Vorteilhafte Weiterbildungen der Erfindung sind durch die Merkmale der Unteransprüche gekennzeichnet.

Dabei ist vorgesehen, dass das Scharnier derart ausgestaltet ist, dass beim Aufklappen der Seitenwand aus der unteren Endlage heraus, d.h. bei einer Rotation des Scharnierbolzens in der Scharnierbolzenaufnahme, dem Scharnierbolzen eine geführte translatorische Bewegung vermittelt wird, so dass die Seitenwand in Richtung senkrecht vom Behälterboden nach oben versetzt wird. Hierzu wirken eine am Bohren vorgesehene Nase und eine in der Aufnahme ausgebildete Rampe zusammen.

Die Scharnierbolzen sind dabei bei aufgestellter Seitenwand im oberen Bereich der Scharnierbolzenaussparung angeordnet und bei zusammengeklappter Seitenwand im unteren oder im oberen Bereich der Aussparung anordenbar. Dadurch wird zum Einen ermöglicht, dass beim Zusammenklappen gegenüberliegender Seitenwände keine Klappreihenfolge nötig ist, da zwei Endlagen für die umgeklappte Seitenwand bestehen. Zum Anderen wird sichergestellt, dass die aufgestellte Seitenwand sich stets in derselben Lage befindet, da die Bewegung des Scharnierbolzens während des Aufstellens bzw. Aufklappens der Seitenwand einem bestimmten Weg folgt. Ein Verklemmen des Scharnierbolzens in der unteren Endlage ist verhindert, da dieser bei einer Rotation zwangsweise eine translatorische Bewegung erfährt.

Nach einer bevorzugten Ausführungsform weist die Scharnierbolzenaufnahme eine sich im Wesentlichen länglich in Richtung senkrecht zum Behälterboden erstreckende Aussparung in Gestalt eines Langlochs auf, welches nach unten, d.h. in Richtung zum Behälterboden hin, verjüngt ausgebildet ist und der verjüngte Bereich als Rampe beim Aufklappen der Seitenwand aus der unteren Endlage eine Zwangsführung für den Scharnierbolzen bildet.

Besonders bevorzugt wird die Aussparung dabei in dem verjüngten Bereich durch eine Rampe begrenzt, die in das Kasteninnere gerichtet schräg ist. Die schräge Rampe kann dabei sowohl als gerade oder lineare Fläche ausgebildet sein, es können aber auch gewölbte, konvexe oder konkave Flächen vorgesehen sein, welche sich von dem Kastenäußeren zum Kasteninneren aufwärts erstrecken und eine Seitenwand des verjüngten Bereichs bilden.

Besonders bevorzugt ist die schräge Rampe gerade bzw. linear ausgebildet und zwischen 30° und 70°, bevorzugt zwischen 50° und 60°, besonders bevorzugt ca. 53° gegenüber der Bodenfläche bzw. des Behälterbodens geneigt. Es hat sich nämlich herausgestellt, dass bei derartigen Winkeln ein Verklemmen des Scharnierbolzens in der Scharnierbolzenaufnahme besonders gut verhindert wird.

Nach einer bevorzugten Ausführungsform weist der von einem im Querschnitt kreisförmig ausgebildeten Scharnierbolzen abweichende Scharnierbolzen einen Querschnitt mit einem kreisförmigen oder kreissegmentförmigen Hauptkörper auf, und eine Nase, welche eine vorzugsweise abgerundete Nasenspitze oder eine Abplattung umfassen kann, oder einen ovalen gegebenenfalls mit einer Abplattung versehenen Querschnitt aufweist oder mit einem Querschnitt in Form eines Exzenters ausgebildet sein kann. Durch diese gegenüber dem kreisförmigen Querschnitt abweichende Struktur wird die translatorische Bewegung dem Scharnierbolzen besonders gut vermittelt.

Dabei hat sich herausgestellt, dass es von Vorteil ist, wenn bei umgeklappter Seitenwand die Nase bzw. die Hauptachse des Scharnierbolzens im Wesentlichen nach unten weist, wobei sich bei einer Neigung von ca. 100° gegenüber dem Behälterboden bzw. einer Hauptfläche des Bodens, insbesondere von 10° in Richtung zum Kastenäußeren hin, bevorzugt ist.

Weitere Vorteile und Ausführungsformen der Erfindung werden in der nachfolgenden Figurenbeschreibung angegeben.

Es zeigen
- Fig. 1: Eine Schnittansicht eines Behälters mit zwei übereinander geklappten Seitenwänden;
- Fig. 2: eine vergrößerte Teilansicht des Behälters aus Figur 1 mit zusammengeklappter Seitenwand;
- Fig. 3: eine Schnittansicht eines Teils eines Behälters mit einer ca. 30° aufgeklappten Seitenwand;
- Fig. 4: eine Schnittansicht eines Teils eines Behälters mit einer ca. 45° aufgeklappten Seitenwand;
- Fig. 5: eine Schnittansicht eines Teils eines Behälters mit einer ca. 60° aufgeklappten Seitenwand;
- Fig. 6: eine Schnittansicht eines Teils eines Behälters mit einer aufgeklappten Seitenwand;
- Fig. 7: eine Seitenansicht eines Behälters mit einer aufgeklappten Seitenwand und
- Fig. 8a, 8b, 8c, 8d: Schnittansichten durch Scharnierbolzen.

Die Schnittdarstellungen der Figuren 1 bis 6 verlaufen dabei durch die in die Figur 7 eingezeichnete Linie A-A.

Fig. 1 zeigt einen Behälter 1 mit einem Behälterboden 2, welcher gegenüberliegende Randleisten 3 aufweist, und mit zwei übereinander geklappten Seitenwänden 4. Die Randleisten 3 stehen nach oben senkrecht zu einer Hauptfläche des Behälterbodens 2 hervor und können sowohl abschnittsweise an den Seiten des Behälterbodens 2 oder auch umlaufend vorgesehen sein. Insbesondere sind die Randleisten 3 zumeist einstückig mit dem Behälterboden 2 gefertigt.

In den Randleisten 3 ist jeweils eine Scharnierbolzenaufnahme 5 angeordnet, zur Aufnahme eines an einer Unterseite der Seitenwand 4 angeordneten Scharnierbolzens 6. Die Scharnierbolzenaufnahme 5 wird im Folgenden mit Bezug auf die Figuren 2 - 6 genauer beschrieben.

Die in Figur 1 abgebildete Lage der rechten Seitenwand 4 wird als untere Endlage der umgeklappten Seitenwand 4 bezeichnet und die Lage der linken Seitenwand 4 als obere Endlage.

Mit Bezug zu Figur 2 umfasst die Scharnierbolzenaufnahme 5 in Schnittansicht eine Aussparung 7, welche einen im Wesentlichen rechteckigen, d.h. über die Höhe gleichbleibend breiten oberen Bereich 8 und einen unteren, sich verjüngenden bzw. verjüngten Bereich 9 umfasst, welche zusammenhängend miteinander ausgebildet sind, sodass bei umgeklappter Seitenwand 4 ein Bewegen des Scharnierbolzens 6 aus dem verjüngten Bereich 9 in den oberen Bereich 8 und umgekehrt möglich ist, so dass die Seitenwand 4 aus der unteren Endlage in die obere Endlage und umgekehrt überführt werden kann.

Die Aussparung 7 ist von einer Oberwand 10, einer äußeren Seitenwand 11, einer inneren Seitenwand 12 und einer unteren Wand 13 umgeben bzw. begrenzt, wobei der Scharnierbolzen 6 also in dem durch die Wände 10, 11, 12, 13 gebildeten Käfig bewegbar ist.

Die untere Wand 13 ist hier als eine sich von der äußeren Seitenwand 11 zur inneren Seitenwand 12 aufwärts erstreckenden schrägen Rampe 14 ausgebildet, wodurch der verjüngte Bereich 9 im Schnitt dreieckig ausgebildet ist. Die schräge Rampe 14 ist dabei um ca. 53° gegenüber dem Behälterboden 2 geneigt.

Der Scharnierbolzen 6 umfasst einen im Schnitt kreisförmigen Hauptkörper 15 und eine vorspringende Nase 16. Die Nase 16 weist bei zusammengeklappter Seitenwand 4, wie in Fig. 2 dargestellt, im Wesentlichen nach unten, d.h. auf den Behälterboden 2 zu, und bei aufgeklappter Seitenwand 4, wie in Fig. 6 dargestellt, im Wesentlichen in Richtung des Behälterinneren. Genauer ist die Nase 16 bei zusammengeklappter Seitenwand 4 gegenüber dem Behälterboden 2 um ca. 100° geneigt, nämlich ca. 10° in Richtung des Kastenäußeren.

Bei zusammengeklappter Seitenwand ist der Scharnierbolzen 6 ausgehend von der in Fig. 2 dargestellten oberen Endlage der Seitenwand 4 in den verjüngten Bereich 9 der Scharnierbolzenaufnahme 5 bewegbar, wobei in der unteren Endlage der kreisförmige Hauptkörper 15 mit der Nase 16 des Scharnierbolzens 6 auf der schrägen Rampe 14 anliegt. In der unteren Endlage liegt außerdem der kreisförmige Hauptkörper 15 des Scharnierbolzens 6 an der äußeren Seitenwand 11 der Scharnierbolzenaufnahme 5 an, wodurch die Seitenwand 4 in dieser Lage wackelfrei gelagert ist, wie insbesondere in Fig.1 dargestellt.

Anhand der Fig. 3 - 6 wird der Klappprozess der Seitenwand 4 beschrieben. Beim Klappen der Seitenwand 4 führt diese eine Drehbewegung um ein im Wesentlichen im Zentrum des Scharnierbolzens 6 gelegenes Drehzentrum 17 aus. Durch die Ausgestaltung des Scharniers wird durch eine Drehbewegung ausgehend von der unteren Endlage der Seitenwand 4 eine translatorische Bewegung des Drehzentrums verursacht, womit die Seitenwand 4 beim Aufstellen nach oben versetzt wird.

Genauer bildet beim Aufklappen der Seitenwand 4 die schräge Rampe 14 mit der äußeren Seitenwand 11 der Aussparung 7 eine Zwangsführung für den Scharnierbolzen 6, wobei der kreisförmige Hauptkörper 15 an der äußeren Seitenwand 11 hochrollt und die Nase 16 an der schrägen Rampe 14 hochgleitet.

Fig. 3 zeigt eine um ca. 30° hochgeklappte Seitenwand 4, bei welcher die Nase 16 des Scharnierbolzens 6 auf der schrägen Rampe 14 aufliegt und der kreisförmige Hauptkörper 15 des Scharnierbolzens 6 gegen die äußere Seitenwand 11 der Aussparung 7 anliegt. Die Fig. 4 und 5 zeigen entsprechende Einstellungen bei 45° bzw. 60°, wobei hierdurch die Zwangsführung des Scharnierbolzens 6 ersichtlich wird.

Bei der in Fig. 4 dargestellten 45° aufgeklappten Stellung der Seitenwand 4 endet die Zwangsführung der Nase 16 an der schrägen Rampe 14 ungefähr. Die Seitenwand 4 wird, wie in Fig. 5 und 6 dargestellt, an einer Schulter 18 weitergeführt, wobei ein Bereich der Unterkante 19 der Hauptfläche der Seitenwand 4 auf der Schulter 18 aufliegt. Die Rotation der Seitenwand 4 ist durch ein an der Seitenwand 4 angeordnetes Anschlagelement 27 begrenzt, welches gegen die Randleiste 3 anschlägt, wenn die Seitenwand 4 aufgestellt ist.

Fig. 7 zeigt eine Seitenansicht einer aufgeklappten Seitenwand 4 von einer Innenseite des Kastens aus. Die Unterkante 19 der Seitenwand 4 liegt dabei auf der Oberkante 20 der Randleiste 3 auf. Die Seitenwand 4 ist hier beispielhaft mittels zweier Scharniere angelenkt, wobei dies aber nicht einschränkend ist. Weiterhin ist dargestellt, dass die Scharnierbolzen 6 beidseitig eines unterseitigen Fortsatzes 21 der Seitenwand 4 angeordnet sind. An ihren Enden weisen die Scharnierbolzen 6 die Nasen 16 auf, welche in das Kasteninnere, d.h. aus der Zeichenebene heraus, zeigen. Die vier hier dargestellten Nasen 16 greifen je in innenseitig der Randleiste 3 angeordnete Positionieraussparungen 21 ein, und wirken dadurch als Positionierelemente, welche ein Ausheben der aufgestellten Seitenwand 4 gegenüber dem Behälterboden 2 verhindern.

In den Fig. 8a, 8b, 8c und 8d sind verschiedene Ausführungsformen des Scharnierbolzens 6 dargestellt. Gemäß den Ausführungsformen der Figuren 8a, 8b und 8c umfasst der Scharnierbolzen 6 einen kreisförmigen oder kreissegmentförmigen Hauptkörper 15 und eine vorstehende Nasenpartie 16. Die Nase 16 kann eine vorzugsweise abgerundete Spitze 22 oder eine vorzugsweise ebene Abplattung 23 aufweisen, wobei die Nasenwände 24, wie in Fig. 8a und 8c dargestellt, geradlinig ausgebildet sein können oder auch Wölbungen umfassen können, wie in Fig. 8b und 8c mit dem Bezugszeichen 25 dargestellt.

Figur 8d zeigt einen Scharnierbolzen 6 mit einem ovalen Querschnitt, welcher eine Hauptachse 26 aufweist, die gleichermaßen wie die Nasen 16 eine Richtung in der Ebene definiert.

Selbstverständlich können insbesondere an den Oberflächen der Scharnierbolzen 6, welche mit der schrägen Rampe 14 der Scharnierbolzenaufnahme 5 im Kontakt stehen, d.h. an dieser hochgleiten, verstärkte Bereiche angebracht oder aufgespritzt sein, welche die Lebensdauer des Klappbehälters erhöhen können.

## Patentansprüche

1. Behälter für Transport und Lagerung von Gütern mit einem Behälterboden (2) und zumindest zwei übereinander klappbaren Seitenwänden (4),
wobei die übereinander klappbaren Seitenwände (4) jeweils durch zumindest einen Scharnierbolzen (6) in einer Scharnierbolzenaufnahme (5) gelenkig gelagert sind,
wobei die Scharnierbolzenaufnahme (5) eine sich länglich in Richtung senkrecht zum Behälterboden (2) erstreckende Aussparung (7) aufweist,
wobei die umgeklappte Seitenwand (4) aus einer unteren Endlage, in welcher die umgeklappte Seitenwand (4) auf den Behälterboden (2) aufliegt in eine dazu in Richtung senkrecht vom Behälterboden (2) nach oben versetzte obere Endlage bewegbar ist,
**dadurch gekennzeichnet, dass**
beim Aufklappen der Seitenwand (4) aus der unteren Endlage, der Scharnierbolzen (6) durch das Zusammenwirken einer am Bolzen (6) vorgesehenen Nase (16) mit einer in der Aussparung (7) ausgebildeten Rampe (14) eine geführte translatorische Bewegung erfährt, so dass sich die Seitenwand (4) in Richtung senkrecht vom Behälterboden (2) nach oben bewegt.

2. Behälter nach Anspruch 1,
**dadurch gekennzeichnet, dass**
die Aussparung (7) zum Zwecke der Ausbildung der Rampe (14) nach unten hin verjüngt ausgebildet ist und der verjüngte Bereich der Aussparung (7) beim Aufklappen der Seitenwand (4) aus der unteren Endlage eine Zwangsführung für den Scharnierbolzen (6) bildet.

3. Behälter nach Anspruch 2,
**dadurch gekennzeichnet, dass**
die den verjüngten Bereich der Aussparung (7) begrenzende schräge Rampe (14) zwischen 30° und 70°, bevorzugt zwischen 50° und 60°, besonders bevorzugt ca. 53° gegenüber dem Behälterboden (2) geneigt ist.

4. Behälter nach Anspruch 3,
**dadurch gekennzeichnet, dass**
die schräge Rampe (14) sich von einer äußeren Seitenwand (11) der Aussparung (7) zu einer inneren Seitenwand (12) der Aussparung (7) aufwärts erstreckt.

5. Behälter nach einem der vorhergehenden Ansprüche,
**dadurch gekennzeichnet, dass**
der Scharnierbolzen (6) einen Querschnitt mit einem kreisförmigen oder kreissegmentförmigen Hauptkörper (15) aufweist und die Nase (16) eine Spitze (22) oder eine Abplattung (23) umfassen kann, oder einen ovalen Querschnitt oder eine exzentrische Form.

6. Behälter nach Anspruch 5,
**dadurch gekennzeichnet, dass**
die Nase (16) bzw. die Hauptachse (26) des Scharnierbolzens (6) bei umgeklappter Seitenwand (4) im Wesentlichen in Richtung des Behälterbodens (2) weist, insbesondere mit diesem einen Winkel von ca. 100° einschließt, insbesondere ca. 10° in Richtung des Kastenäußeren.

7. Behälter gemäß einem der vorhergehenden Ansprüche,
**dadurch gekennzeichnet, dass**
die Scharnierbolzen (6) bei aufgestellter Seitenwand in einem oberen Bereich (8) der Aussparung (7) angeordnet sind.

8. Behälter gemäß einem der vorhergehenden Ansprüche,
**dadurch gekennzeichnet, dass**
die Seitenwand (4) Anschlagelemente (27) aufweist, welche die Rotation der Seitenwand (4) begrenzen.

9. Behälter gemäß einem der vorhergehenden Ansprüche,
**dadurch gekennzeichnet, dass**
die Nase (16) bei aufgestellter Seitenwand (4) in eine Positionieraussparung (21) eingreift, so dass ein Ausheben der Seitenwand (4) gegenüber dem Behälterboden (2) nach oben verhindert ist.

## Claims

1. A container for transporting and storing goods with a container base (2) and at least two side walls (4) that can be folded over one another,
wherein the two side walls (4) that can be folded over one another are respectively pivotably supported through at least one hinge bolt (6) in a hinge bolt receiver (5),
wherein the hinge bolt receiver (5) comprises an elongated recess (7), which extends in a direction perpendicular to the container base (2),
wherein the folded down side wall (4) is movable from a lower end position, in which the folded down side wall (4) contacts the container base (2), into an upper end position, which is displaced upward from the lower end position in a direction perpendicular to the container base (2),
**characterized in that**
the hinge bolt (6) is provided with a guided translatoric movement when the side wall (4) is folded up from the lower end position by cooperation of a lug (16) provided at the bolt (6) and a ramp (14) formed in the recess (7), so that the side wall (4) moves upward in a direction perpendicular to the container base (2).

2. The container according to claim 1,
**characterized in that**
the recess (7), for the purpose of forming the ramp (14), is tapered in downward direction and the tapered portion of the recess (7) forms a positive guide for the hinge bolt (6) when the side wall (4) is folded up from the lower end position.

3. The container according to claim 2,
**characterized in that**
the slanted ramp (14) limiting the tapered portion of the recess (7) is inclined by 30° to 70°, preferably by 50° to 60°, particularly preferably by 53° relative to the container base (2).

4. The container according to claim 3,
**characterized in that**
the slanted ramp (14) extends upward from an outer side wall (11) of the recess (7) to an inner side wall (12) of the recess (7).

5. The container according to one of the preceding claims,
**characterized in that**
the hinge bolt (6) comprises a cross-section with a circular or circular segment shaped main body (15) and the lug (16) can comprise a point (22) or a flat area (23), or an oval cross-section or an eccentric shape.

6. The container according to claim 5,
**characterized in that**
the lug (16) or the main axis (26) of the hinge bolt (6) is oriented substantially in a direction toward the container base (2) when the side wall (4) is folded down, in particular enclosing an angle of approximately 100° with the container base, in particular approximately 10° in a direction towards the case exterior.

7. The container according to one of the preceding claims,
**characterized in that**
the hinge bolts (6) are disposed in an upper portion (8) of the recess (7) when the side wall is folded up.

8. The container according to one of the preceding claims,
**characterized in that**
the side wall (4) comprises stop elements (27), which limit the rotation of the side wall (4).

9. The container according to one of the preceding claims,
**characterized in that**
the lug (16) engages a positioning recess (21) when the side wall (4) is folded up, so that lifting the side wall (4) off relative to the container base (2) is prevented.

## Revendications

1. Récipient pour le transport et le stockage de marchandises, avec un fond de récipient (2) et au moins deux parois latérales (4) rabattables l'une sur l'autre,
dans lequel les parois latérales rabattables l'une sur l'autre (4) sont montées, chacune, de manière articulée par au moins un boulon de charnière (6) dans un moyen de réception de boulon de charnière (5),
dans lequel le moyen de réception de boulon de charnière (5) présente un évidement (7) s'étendant de manière allongée dans la direction perpendiculaire au fond de récipient (2),
dans lequel la paroi latérale rabattue (4) est déplaçable d'une position d'extrémité inférieure, dans laquelle la paroi latérale rabattue (4) repose sur le fond de récipient (2), vers une position d'extrémité supérieure décalée du fond de récipient (2) vers le haut dans une direction perpendiculaire à ce dernier,
**caractérisé par le fait que**
lors du redressement de la paroi latérale (4) depuis la position d'extrémité inférieure, le boulon de charnière (6) subit, par la coopération d'un nez (16) prévu sur le boulon (6) avec une rampe (14) réalisée dans l'évidement (7), un mouvement de translation guidé, de sorte que la paroi latérale (4) se déplace dans une direction perpendiculaire du fond de récipient (2) vers le haut.

2. Récipient selon la revendication 1,
**caractérisé par le fait que**
l'évidement (7) est réalisé, aux fins de la formation de la rampe (14), de manière effilée vers le bas et la zone effilée de l'évidement (7) constitue, lors du redressement de la paroi latérale (4) depuis la position d'extrémité inférieure, un guide forcé du boulon de charnière (6).

3. Récipient selon la revendication 2,
**caractérisé par le fait que**
la rampe oblique (14) limitant la zone effilée de l'évidement (7) est inclinée entre 30° et 70°, de préférence entre 50° et 60°, particulièrement de préférence d'environ 53° par rapport au fond de récipient (2).

4. Récipient selon la revendication 3,
**caractérisé par le fait que**
la rampe oblique (14) s'étend vers le haut d'une paroi latérale extérieure (11) de l'évidement (7) vers une paroi latérale intérieure (12) de l'évidement (7).

5. Récipient selon l'une des revendications précédentes,
**caractérisé par le fait que**
le boulon de charnière (6) présente une section avec un corps principal circulaire ou en forme de segment de cercle (15) et que le nez (16) peut comporter une pointe (22) ou un aplatissement (23), ou une section ovale ou une forme excentrique.

6. Récipient selon la revendication 5,
**caractérisé par le fait que**
le nez (16) ou l'axe principal (26) du boulon de charnière (6) est orienté, à paroi latérale (4) rabattue sensiblement en direction du fond de récipient (2), en particulier forme avec ce dernier un angle d'environ 100°, en particulier d'environ 10° vers l'extérieur de la caisse.

7. Récipient selon l'une des revendications précédentes,
**caractérisé par le fait que**
les boulons de charnière (6) sont disposées, à paroi latérale redressée, dans une zone supérieure (8) de l'évidement (7).

8. Récipient selon l'une des revendications précédentes,
**caractérisé par le fait que**
la paroi latérale (4) présente des éléments de butée (27) qui limitent la rotation de la paroi latérale (4).

9. Récipient selon l'une des revendications précédentes,
**caractérisé par le fait que**
le nez (16) s'engage, à paroi latérale (4) redressée, dans un évidement de positionnement (21), de sorte que soit empêchée une sortie par soulèvement vers le haut de la paroi latérale (4) par rapport au fond de récipient (2).
